# FASCICULE DE BREVET EUROPEEN

(11) **EP 0 323 284 B1**
(45) Date de publication et mention de la délivrance du brevet: **12.01.1994**
(21) Numéro de dépôt: 88402715.2
(22) Date de dépôt: 27.10.1988
(51) Int. Cl.: H01J 49/28, H01J 49/32

(54) **Procédé de détection d'un corps chimique de masse M connue**
Verfahren zum Nachweis einer chemischen Substanz bekannter Masse M
Method for detecting a chemical substance of known mass M

(30) Priorité: 03.11.1987 FR 8715217
(43) Date de publication de la demande: 05.07.1989
(73) Titulaire: Devienne, Fernand Marcel, F-06400 Cannes (FR)
(72) Inventeur: Devienne, Fernand Marcel, F-06400 Cannes (FR)
(74) Mandataire: Mongrédien, André

(56) Documents cités:
- WO-A-83/04187
- FR-A- 2 215 874
- US-A- 4 588 889
- THE MASS SPECTROMETER, D. A. SKOOG "Principles of instrumental analysis", 3ème édition, 1985, pages 523-566, CBS College Publishing, New York, US;
- ANALYTICAL INSTRUMENTATION, Vol. 15, no. 1, 1986, pages 1-36, New York, US; G. L. GLISH et al.: "Hybrid instruments for mass spectrometry/mass spectrometry
- F. Kohlransch, 1968, "Praktische Physik", pages 609-612

## Description

La présente invention se rapporte aux techniques de détection de corps chimiques de masses Mᵢ connues à l'aide d'un appareil d'ionisation, dissociation, filtration et détection qui permet successivement la production d'ions des corps à détecter, leur dissociation par chocs sur des molécules de gaz neutre et la recherche des fragments de dissociation de masses mᵢ connues des corps de masses Mᵢ à identifier.

Un tel appareil d'ionisation, dissociation, filtration et détection des ions secondaires formées est décrit dans le brevet d'invention français FR-A-73 02771 déposé le 26 janvier 1973 par le demandeur et publié sous le n° 2 215 874 (USP 3,916,188).

Cet appareil comprend pour l'essentiel, placés dans une enceinte sous vide et dans cet ordre sur la trajectoire des ions : (voir Fig.1):
a) - une source d'ions 1 produisant, à partir d'une alimentation 2 en provenance de l'atmosphère à surveiller, des ions du corps de masse M et de change unitaire e sous la tension d'extraction V₁,
b) - une boîte de dissociation 3 portée à la tension d'extraction V₂ et remplie d'un gaz neutre dans laquelle les ions du corps de masse M se dissocient par choc sur les molécules du gaz neutre en différents fragments de masses connues m₁, m₂,...mₚ, caractéristiques du corps de masse M à identifier,
c) - un analyseur électrostatique 4 qui ne laisse passer que les ions d'énergie W déterminée, ce niveau d'énergie W étant réglable,
d) - un analyseur magnétique 5 fonctionnant avec une induction magnétique Bₒ dans son entrefer, la trajectoire des ions à l'intérieur de l'analyseur 5 étant courbée par l'induction Bₒ selon une trajectoire circulaire de rayon R,
e) - un détecteur 6 des ions qui ont parcouru et traversé l'appareil précédent.

Selon l'enseignement du brevet FR-A-73 02771, ce dispositif est utilisé pour la filtration d'ions de la façon suivante.

Les ions primaires de masse M sont extraits de la source 1 sous la tension V₁ par rapport à la masse. Dans la boîte de dissociation 3 qui est portée à la tension V₂ par rapport à la masse, ils se dissocient par chocs sur les molécules de gaz neutre contenu dans cette boîte en produisant un certain nombre d'ions secondaires de masse mᵢ qui sont ensuite filtrées par l'analyseur électrostatique 4, réglé sur une énergie de filtration égale à eV˝. Les ions de masse m ayant ainsi traversé l'analyseur électrostatique 4 sont ensuite déviés dans l'analyseur magnétique 5 et détectés dans le détecteur 6.

La théorie du procédé d'utilisation de l'appareil précédent, exposée dans le brevet FR-A-73 02771 montre que l'ion m qui a franchi le dispositif précédent est dans un rapport de masses $\text{M/m=V₁-V₂/V˝-V₂}$ avec l'ion primaire de masse M qui lui a donné naissance. Cette méthode permet ainsi de déterminer, par analyse des fragments de masse m ayant traversé le dispositif, la présence d'un corps de masse M dans l'atmosphère que l'on veut surveiller et à l'aide de laquelle on alimente la source d'ions 1.

Toutefois, dans ce mode de mise en oeuvre du dispositif précédemment rappelé, les réglages de l'appareil sont souvent complexes puisque, selon le type de recherche envisagé, l'on peut agir sur les potentiels V₁, V₂, sur l'énergie de filtration eV˝ de l'analyseur électrostatique 4 et sur le champ magnétique Bₒ de l'analyseur magnétique 5 pour qu'un ion secondaire de masse mᵢ traverse tout le système et soit détecté dans l'appareillage 6. Il en résulte des opérations parfois longues et compliquées qui ne permettraient pas, facilement, une automatisation du système en vue de la surveillance systématique d'une atmosphère à contrôler en permanence.

Le demandeur a précisément mis en évidence la possibilité d'utiliser ce même dispositif déjà décrit dans le FR-A-73 02771 selon un autre procédé de mise en oeuvre plus simple, notamment sous forme automatique, à l'aide de moyens informatiques, et qui permet en particulier la surveillance permanente de l'état de pollution d'une atmosphère déterminée ou la recherche rapide de la présence dans l'air de composés toxiques indésirables.

La présente invention a pour objet un procédé de détection d'un corps chimique de masse M connue à l'aide d'un appareil d'ionisation, dissociation, filtration et détection comportant, dans une enceinte sous vide et dans cet ordre sur la trajectoire des ions :
- une source d'ions produisant des ions du corps de masse M et de charge unitaire e sous la tension d'extraction V à partir d'une atmosphère gazeuse à analyser,
- une boîte de dissociations portée au potentiel de la masse et remplie d'un gaz neutre dans laquelle les ions du corps de masse M se dissocient par chocs sur les molécules du gaz neutre en différents fragments de masses connues m₁, m₂,... mₚ, caractéristiques du corps de masse M à identifier,
- un analyseur électrostatique filtrant les ions d'énergie W, ce niveau d'énergie W étant réglable,
- un analyseur magnétique fonctionnant avec une induction Bₒ dans son entrefer,
- un détecteur des ions ayant parcouru l'appareil précédent,
caractérisé en ce que :
- on commence par fixer la valeur Bₒ de l'induction dans l'entrefer de l'analyseur magnétique en choisissant pour V et W des valeurs Vₒ, Wₒ telles qu'un atome indissociable de masse Mₒ traverse tout l'appareil et soit détecté par le détecteur d'ions, ce qui est réalisé de façon connue, lorsque les équations dans lesquelles R est le rayon de courbure de la trajectoire de l'ion dans l'analyseur magnétique, sont satisfaites,
- pour rechercher ensuite la présence dans l'atmosphère à analyser du corps connu de masse M, susceptible de se dissocier en fragments connus de masses $\text{m₁=x₁M}$ , $\text{m₂=x₂M}$ ,... ${\text{m}}_{\text{p}} {\text{=x}}_{\text{p}} \text{M}$ , on étalonne l'appareil pour la recherche spécifique de la masse M en donnant à Vₒ et à Wₒ de nouvelles valeurs V′ et W′ telles que : ${\text{V′M=V}}_{\text{o}} {\text{M}}_{\text{o}}$ et $\text{W′=eV}$ ′, puis on recherche séquentiellement les différents fragments mₚ en faisant à chaque fois et ${\text{W}}_{\text{p}} {\text{=(W′/x}}_{\text{p}} \text{)}$ ce qui permet à l'ion de masse mₚ de traverser tout l'appareil et d'être mis en évidence par le détecteur d'ions,
- on déduit la présence effective du corps de masse M dans le gaz d'alimentation de la source d'ions par la présence d'un nombre suffisant, pratiquement trois ou quatre, de fragments de dissociation de masse mₚ caractéristiques de la dissociation du corps de masse M.

L'un des avantages importants du procédé précédent réside dans le fait que l'on travaille, pour une série de détections ou de mesures, avec un analyseur magnétique fonctionnant avec une induction Bₒ dans son entrefer constante. Il n'est donc pas nécessaire de procéder, au cours des différentes étapes de déroulement du procédé, à des réglages délicats de l'induction magnétique de cet analyseur pour obtenir le passage d'un ion de masse secondaire mᵢ. Par ailleurs, une autre différence importante avec le procédé objet du brevet FR-A-73 02471, réside dans le fait que la boîte de dissociation 3 est en général, mise à la masse. Dans ces conditions, les deux seuls paramètres sur lesquels on agit pour mettre en oeuvre les différentes étapes du procédé sont précisément la tension d'extraction V des ions de la source 1 et l'énergie W de filtration des ions dans l'analyseur électrostatique 4. Or, il est connu que le réglage d'une tension électrique se fait plus facilement et avec plus de précision que celui d'un champ magnétique, en particulier lorsqu'on fonctionne de façon automatique.

On rappellera, pour mémoire, que si l'on désigne par Vₚ et Vₙ les potentiels par rapport à la masse des deux électrodes de l'analyseur électrostatique, son énergie de filtration ${\text{W=e(V}}_{\text{p}} {\text{- V}}_{\text{n}} \text{)}$ pour un ion de charge unitaire. En réglant les potentiels Vₚ et Vₙ on peut donc régler à une valeur déterminée l'énergie des particules que cet analyseur laisse passer.

La mise en oeuvre du procédé de détection objet de l'invention à l'aide de l'appareil précédemment décrit, comporte successivement une phase de réglage suivie pour chaque corps de masse M, d'une phase d'étalonnage et d'une phase de recherche proprement dite de ce corps chimique de masse M connue.

La phase de réglage est celle au cours de laquelle on fixe la valeur Bₒ de l'induction dans l'entrefer de l'analyseur magnétique 5, en choisissant pour V et W des valeurs Vₒ et Wₒ telles qu'un atome indissociable de masse Mₒ puisse traverser tout l'appareil et être détecté par le détecteur d'ions 6. Conformément à l'invention, on choisit la valeur de Bₒ, pour une série de détections, en fonction de la masse M à détecter ; En effet, plus cette masse M est élevée, plus on est obligé de choisir pour Bₒ une valeur élevée, de façon à ce que la tension d'extraction V′ ne soit pas trop faible, ce qui diminuerait la sensibilité des mesures.

Conformément à ce qui vient d'être exposé, l'atome indissociable de masse Mₒ, qui peut être par exemple un atome de gaz rare tel que du xénon, de l'argon ou du krypton, est extrait de la source d'ions 1 avec énergie eVₒ, puisque par hypothèse sa charge est la charge unitaire e. Pour qu'il puisse traverser l'analyseur électrostatique 4, la seule condition à réaliser est donc que l'énergie de filtration Wₒ de cet analyseur soit telle que ${\text{W}}_{\text{o}} {\text{=eV}}_{\text{o}}$ .

Par ailleurs, il est connu des spécialistes de spectrométrie qu'un ion de masse Mₒ et d'énergie eVₒ traverse un analyseur magnétique lorsque l'équation suivante, exprimée en unités cohérentes, est satisfaite :
R étant le rayon de la trajectoire circulaire de l'ion dans l'analyseur magnétique.

Dans ces conditions, l'opération de réglage de l'appareil consiste à faire choix d'un atome de masse Mₒ que l'on sait indissociable, à l'ioniser, à l'extraire sous la tension Vₒ et à régler l'induction magnétique Bₒ dans l'analyseur magnétique et l'énergie de filtration Wₒ dans l'analyseur électrostatique 4 pour que cet ion, qui ne subit par définition aucune dissociation dans la boîte 3, traverse tout le système et puisse être détecté par le détecteur 6.

Ceci étant réalisé, on fixe la grandeur Bₒ que l'on maintiendra désormais constante dans toute la suite des opérations de détection d'une même série de corps.

L'appareil est alors prêt pour commencer la recherche systématique de la présence dans l'atmosphère à analyser d'un corps connu de masse M dont on connaît par avance les fragments de dissociation de masse $\text{m₁=x₁M}$ , $\text{m₂=x₂M}$ ,... ${\text{m}}_{\text{p}} {\text{=x}}_{\text{p}} \text{M}$ .

La détection d'un corps connu de masse M comporte un étalonnage de l'appareil suivi d'une recherche séquentielle des ions secondaires de masses mₚ à la sortie de la boîte de dissociation 3.

Dans l'étape d'étalonnage, on donne à Vₒ et à Wₒ de nouvelles valeurs V′ et W′ telles que : ${\text{V′M=V}}_{\text{o}} \text{M}$ et $\text{W′=eV′}$ , ce qui revient, de facon fictive, à rendre l'appareil "passant" pour un ion qui aurait la masse M.

La recherche séquentielle de chacun des fragments de masses mₚ connues et caractéristiques de la dissociation de l'ion de masse M, se fait ensuite en modifiant à chaque fois la tension d'extraction de la source d'ions et l'énergie de filtration de l'analyseur électrostatique selon les équations
et ${\text{W′}}_{\text{p}} {\text{=W′/x}}_{\text{p}}$ , conditions dont on va montrer qu'elles sont nécessaires et suffisantes pour que l'ion secondaire de masse mₚ issu de l'ion M traverse tout l'appareil et soit mis en évidence par le détecteur 6.

En effet, le passage de l'ion secondaire de masse mₚ à travers le dispositif est effectif s'il franchit successivement l'analyseur électrostatique et l'analyseur magnétique.

Le franchissement de l'analyseur électrostatique nécessite que l'énergie de cet ion soit ${\text{W}}_{\text{p}} {\text{=(W′/x}}_{\text{p}} \text{) (1)}$ . Or, l'énergie cinétique de l'ion de masse mₚ, issu de la dissociation de l'ion de masse M extrait de la source d'ions avec l'énergie eVₚ est ${\text{eV}}_{\text{p}} {\text{.x}}_{\text{p}} \text{(2)}$ puisque l'énergie cinétique emportée par le fragment de dissociation de masse mₚ est dans le rapport des masses ${\text{(mp/M)=x}}_{\text{p}}$ .

La formule (2) peut s'écrire :
ce qui démontre bien que la relation (1) est satisfaite.

Le franchissement de l'analyseur magnétique nécessite simplement, puisque par définition Bₒ et R sont constants, que $\text{√} {\overline{\text{eV}}}_{\text{o}} {\text{M}}_{\text{o}}$ le soit, c'est-à-dire que le produit de l'énergie de l'ion secondaire étudié par sa masse soit égal à ${\text{eV}}_{\text{o}} {\text{M}}_{\text{o}}$ . Or on peut écrire que ce produit est égal à :
L'égalité recherchée est donc également vérifiée, et le calcul montre bien que si l'on règle les tensions de façon telle que :
l'appareil peut être traversé par l'ion secondaire de masse mₚ.

De façon pratique, dés que l'on a détecté plusieurs fragments de dissociation de masse mₚ caractéristiques de la décomposition de l'ion connu de masse M, on peut affirmer que le corps correspondant est présent dans l'atmosphère que l'on surveille et à l'aide de laquelle on alimente la source d'ions 1. Le nombre de fragments de dissociation de masse mₚ nécessaire pour pouvoir affirmer avec une très grande probabilité la présence effective du corps recherché de masse M dans le gaz d'alimentation de la source dépend évidemment de l'importance de la masse M du corps à détecter et de sa complexité. En fait, lorsqu'il s'agit de produits de pollution ou de produits toxiques présents dans l'air, les molécules recherchées ont des schémas de décomposition bien connus et il est relativement facile de se prononcer dès que l'on a détecté la présence de trois ou quatre ions secondaires de dissociation des ions primaires.

La présente invention a également pour objet un procédé de détection dans l'atmosphère d'une série de corps chimiques de masses Mᵢ, ayant chacun des fragments de dissociation de masses mᵢ₁, mᵢ₂,... mᵢₚ connues, caractérisé en ce que l'on rend automatique cette détection en mettant dans une mémoire les différentes valeurs des masses Mᵢ recherchées, ainsi que pour chacune d'entre elles, les différentes masses Mᵢ₁,... mᵢₚ de leurs fragments de dissociation possibles et en ce que l'on fait rechercher séquentiellement, par un ordinateur muni d'un programme commandant les différentes étapes du procédé, la présence ou l'absence de chacun de ces corps de masse Mᵢ.

De façon plus précise, le procédé de détection automatique de corps chimique de masse Mᵢ comporte, sous la commande d'un ordinateur plusieurs étapes consécutives de recherches à chaque fois de l'un des corps de masse Mₚ, chaque étape d'une telle recherche comprenant :
a) - un étalonnage de l'appareil pour définir les valeurs V′ₚ et W′ₚ telles que ${\text{V′}}_{\text{p}} {\text{M}}_{\text{p}} {\text{=V}}_{\text{o}} {\text{M}}_{\text{o}}$ et ${\text{W′}}_{\text{p}} {\text{=eV′}}_{\text{p}}$ ,
b) - une recherche séquentielle des fragments m_{pq} de dissociation de l'ion Mₚ à la sortie de la boîte de collisions, l'ordinateur commandant pour chaque fragment m_{pq} recherché le réglage des grandeurs V et W aux valeurs et ${\text{W}}_{\text{pq}} {\text{=(W′}}_{\text{p}} {\text{/x}}_{\text{pq}} \text{)}$ , avec ${\text{x}}_{\text{pq}} {\text{=(m}}_{\text{q}} {\text{/M}}_{\text{p}} \text{)}$ .

Les réglages nécessaires pour chaque séquence de recherche d'un corps déterminé dans l'atmosphère à surveiller, ne nécessitant, selon le procédé objet de la présente invention, que des réglages de la tension d'extraction V et de l'énergie de filtration W de l'analyseur électrostatique, ces deux grandeurs peuvent facilement être pilotées de façon séquentielle à l'aide d'un ordinateur programmé à cet effet qui travaille à partir d'une mémoire dans laquelle on a entré à la fois les différents corps connus de masse Mᵢ dont on veut surveiller l'apparition éventuelle dans l'atmosphère ainsi que, pour chacun d'entre eux les masses mᵢ de leurs principaux composés de dissociation. Le logiciel de l'ordinateur commande par conséquent la recherche séquentielle des corps de masse Mₚ, les uns après les autres et pour chacun d'entre eux, la recherche de leurs fragments de dissociation de masse m_{q} en modifiant à chaque fois la tension d'extraction et l'énergie de filtration selon les formules données précédemment.

L'automatisation possible du procédé objet de l'invention en fait ainsi un outil de choix pour la surveillance permanente et automatique de l'état de pollution ou de toxicité de l'atmosphère.

De toute façon, l'invention sera mieux comprise en se référant à la description qui suit de plusieurs exemples de mise en oeuvre du procédé de détection de la présence dans l'atmosphère d'un corps chimique de masse M connue, description qui sera faite à titre illustratif et non limitatif en se référant notamment aux tableaux I et II et aux Figs. 2 et 3 joints.

Les trois premiers exemples qui suivent visent la détection dans l'air de corps connus qui sont l'azote, l'oxyde de carbone et l'éthylène de masses moléculaires respectives 28,006 pour N₂, 27,995 pour CO et 28,03 pour C₂H₄. Ces trois corps ont été intentionnellement étudiés ensemble car ils fournissent une démonstration éclatante, malgré la très grande proximité de leurs masses moléculaires, de l'efficacité du procédé de détection, objet de l'invention grâce auquel on peut les séparer sans aucune difficulté alors que cette séparation aurait été pratiquement impossible même avec un très bon spectromètre de masse.

Dans les trois exemples qui suivent, le champ magnétique Bₒ a une valeur de 3 000 Gauss et l'analyseur magnétique un rayon R=10,5 cm.

### EXEMPLE 1

On recherche l'azote, N₂. La masse moléculaire de l'ion initial M est égal dans ce cas à 28,006 daltons. On repère la présence d'ions N₂ par celle de l'atome d'azote N de masse m=14,003 daltons.

Dans cet exemple xₚ=0,5 et la tension d'extraction de référence V′=1708,6182 Volts. La tension d'extraction pour l'ion
est de 6834,4729 Volts et la tension de filtration par l'analyseur électrostatique, proportionnelle à l'énergie ${\text{W}}_{\text{p}} {\text{=(W′/x}}_{\text{p}} \text{)= 3417,2364}$ Volts.

### EXEMPLE 2

Cet exemple vise la détection de l'oxyde de carbone CO à partir de son atome d'oxygène de dissociation O. Les données sont les suivantes : la masse initiale M de la molécule de CO est 27,995 daltons et la masse de l'ion secondaire oxygène est m=15,995 daltons. Le rapport des masses est xₚ=0,5713. La tension d'extraction de référence est V′=1709,2896 Volts et la tension d'extraction
Dans ces conditions, la tension de filtration électrostatique V′/x$\frac{\text{2}}{\text{p}}$ de l'atome d'oxygène est égale à 2991,6575 Volts.

### EXEMPLE 3

Cet exemple est relatif à la dissociation de la molécule d'oxyde de carbone CO, repérée cette fois à l'aide de l'ion secondaire de l'atome de carbone C de masse m=12 daltons par définition. La tension de référence V′ est la même que pour l'exemple 2. Dans ces conditions, le rapport des masses du carbone à la molécule d'oxyde de carbone est xₚ=0,4286 ; la tension d'extraction de l'ion carbone est
et la tension de filtration électrostatique est ${\text{V′/x}}_{\text{p}} \text{=3987,6302 Volts}$ .

### EXEMPLE 4

Il s'agit de la dissociation de la molécule d'éthylène C₂H₄ en C₂H₃+H, l'ion secondaire C₂H₃ servant d'identification à la molécule C₂H₄. Dans ces conditions, la masse de l'ion primaire est M=28,03 daltons, la masse de l'ion secondaire est m=27,0225 daltons et le rapport de masse x=0,9640. Pour un voltage d'extraction de référence V′=1707,1552 Volts, l'ion secondaire C₂H$\frac{\text{+}}{\text{3}}$ est extrait lorsque $\text{V′/x² =1836,8266 Volts}$ et la tension de l'analyseur électrostatique $\text{V′/x=1770,8044 Volts}$ .

### EXEMPLE 5

Il s'agit de la dissociation de la molécule d'éthylène en C₂H₄ en C₂H₂+H₂, l'ion secondaire C₂H₂ servant d'identification à la molécule C₂H₄. Dans ces conditions, la masse M de l'ion primaire est 28,03 daltons, la masse de l'ion secondaire est m=26,015 daltons et le rapport de la masse x=0,9281. Pour un voltage d'extraction de référence V′=1707,1552 Volts, l'ion secondaire C₂H$\frac{\text{+}}{\text{2}}$ est extrait lorsque $\text{V′/x₂=1981,8535}$ Volts et la tension de l'analyseur électrostatique $\text{V′/x=1839,3835}$ Volts.

On voit clairement à l'aide des quatre exemples précédents que les molécules N₂, CO et C₂H₄ de masses moléculaires extrêmement voisines (de l'ordre de 28) sont très facilement séparées par l'appareil puisqu'elles sont détectées par des tensions d'extraction de leur ion secondaire m V=6834,4729 Volts, 5236,1021 Volts, 9302,8089 Volts, 1836,8266 Volts et 1981,8535 Volts. Les deux dernières molécules pratiquement inséparables même par les spectromètres de masse les plus précis lorsque le rapport de la concentration de CO et de C₂H₄ à l'azote de l'air est faible, sont ici identifiées et séparées avec une précision et une facilité tout à fait exceptionnelles, sans aucune équivoque possible.

Les exemples 6 à 11 suivants seront illustrés par le tableau I qui concerne six composés chimiques dont les masses moléculaires M sont voisines de 140 daltons. Ces composés chimiques sont respectivement :
- le sarin, de formule C₄H₁₀O₂FP,
- le 2-isobutylthiophène de formule C₈H₁₂S,
- le 2,2-dideutérospiro (4,4)nonane-1-one de formule C₉H₁₂D₂O,
- le 5-allyl-thiolactone-2,
- le N-triméthylsilylpyrazole de formule C₆H₁₂N₂Si, et
- le 3-terbutylthiophène de formule C₈H₁₂S.

Pour chacun de ces composés, ont été données sur des lignes horizontales, les masses moléculaires exprimées en daltons des principaux ions secondaires de dissociation (par exemple pour le sarin, les masses 99, 125, 81 et 43 et 41) assorties de leurs tensions d'extraction V′/x² exprimées en volts.

Un simple coup d'oeil sur le tableau permet de constater que l'identification des différentes masses mᵢ est très facile et qu'aucune confusion ne peut exister entre elles. C'est pour chacun des corps de masse M envisagé la nature et la masse mᵢ des produits de dissociation qui permettra à l'ordinateur de pilotage automatique du système de détection d'affirmer, par référence aux indications mises en mémoire dans l'appareil, que les produits de décomposition de masse mᵢ trouvés correspondent aux corps de masse Mᵢ recherchés. Cet exemple permet encore de comprendre comment le procédé de détection objet de l'invention permet de séparer sans aucune ambiguité possible les six corps étudiés bien qu'ils aient tous une masse moléculaire très voisine de 140 daltons.

Enfin, le tableau II fournit deux exemples 12 et 13 relatifs à la détection dans l'air de deux autres gaz toxiques, le tabun de masse 162 daltons et le soman de masse 182 daltons. Leurs formules respectives sont C₅H₁₁N₂O₂P et C₇H₅O₂FP. Le tableau indique pour chacun d'abord la tension de référence V′ correspondant à la masse moléculaire M du corps et les différentes tensions d'extraction des ions secondaires dont les masses mᵢ sont répertoriées 43,70, 44,133 et 106 pour le tabun et 126,99, 82,109 et 41 pour le soman.

Là encore, un simple coup d'oeil sur le tableau montre que les différents ions secondaires mᵢ sont extraits sous des tensions suffisamment différentes pour qu'il n'y ait aucun doute quant à leur identification et par là même à l'identification de l'ion primaire de masse Mᵢ qui leur a donné naissance.

En se référant maintenant aux figures 2 et 3, on va donner un exemple de mise en oeuvre de fonctionnement automatique, sous la commande d'un ordinateur équipé d'un logiciel, du procédé objet de l'invention.

Dans cet exemple, il s'agit de surveiller en permanence l'atmosphère, en y détectant la présence d'un ou de plusieurs composés connus, par exemple toxiques, dont on connaît à la fois les masses moléculaires Mᵢ et, pour chacun d'entre eux, les produits de dissociation possibles de masses mᵢ₁ , mᵢ₂... m_{iq}. Les informations précédentes sont toutes entrées dans une mémoire où elles sont à la disposition de l'ordinateur.

La figure 2 illustre le schéma de principe des séquences de recherche du composé de masse Mₚ. Cette figure montre l'ordinateur 10 connecté à son logiciel 12 et à la mémoire 14, représentée deux fois sur le schéma pour des raisons de commodité.

Pour la détection de la présence éventuelle du corps de masse Mₚ dans l'air, la source d'ions 1 est alimentée par la canalisation 2 en un échantillon de cet air dont elle ionise les composants, en particulier le corps de masse Mₚ.

L'ordinateur déclenche alors la phase d'étalonnage, au cours de laquelle une nouvelle référence ${\text{V′}}_{\text{p}} {\text{=(VoM}}_{\text{o}} {\text{/M}}_{\text{p}} \text{)}$ pour la tension d'extraction et ${\text{W′}}_{\text{p}} {\text{=eV′}}_{\text{p}}$ pour l'analyseur électrostatique, formules dans lesquelles Vₒ et Mₒ sont les valeurs de la tension d'extraction de la source d'ions 1 et la masse de l'ion indissociable utilisées pour régler l'appareil et fixer l'induction B de l'analyseur magnétique à la valeur Bₒ que l'on maintient ensuite constante.

L'ordinateur déclenche ensuite la phase de recherche séquentielle des fragments m_{pq} de dissociation de l'ion de masse Mₚ à la sortie de la boîte de dissociation 3.

A cet effet, et séquentiellement, l'ordinateur agit sur les moyens de réglage de la tension d'extraction V et de l'énergie de filtration électrostatique W, en fixant, à chaque séquence, ces grandeurs aux valeurs
et ${\text{W}}_{\text{pq}} {\text{=(W′}}_{\text{p}} {\text{/x}}_{\text{pq}} \text{)}$ avec ${\text{x}}_{\text{pq}} {\text{=(m}}_{\text{pq}} {\text{/M}}_{\text{p}} \text{)}$ .

A la fin de chaque séquence, l'ordinateur 10 établit, en liaison avec la mémoire 14, la présence ou l'absence du fragment m_{pq} et, en fin d'exploration de l'ensemble des séquences, la présence ou l'absence du corps de masse Mₚ. Le processus se développe ensuite en recommençant les mêmes étapes pour l'ion de masse Mₚ₊₁ jusqu'à épuisement des Mᵢ corps recherchés et un nouveau cycle général peut alors recommencer.

La figure 3 montre le schéma d'ensemble des opérations de recherche automatique des Mᵢ corps à détecter, chacun des rectangles en pointillés étant identique au schéma de la figure 2 et concernant les opérations de recherche d'un ion de masse M, à savoir successivement M₁, M₂,... Mᵢ.

La figure 3 se comprend d'elle-même à partir des explications qui précèdent.

## Revendications

1. Procédé de détection d'un corps chimique de masse M connue, à l'aide d'un appareil d'ionisation, dissociation, filtration et détection comportant, dans une enceinte sous vide et dans cet ordre sur la trajectoire des ions :
- une source d'ions (1) produisant des ions du corps de masse M et de charge unitaire e sous la tension d'extraction V à partir d'une atmosphère gazeuse à analyser,
- une boîte de dissociations (3) portée au potentiel de la masse et remplie d'un gaz neutre dans laquelle les ions du corps de masse M se dissocient par chocs sur les molécules du gaz neutre en différents fragments de masses connues m₁_{,} m₂,... mₚ, caractéristiques du corps de masse M à identifier,
- un analyseur électrostatique (4) filtrant les ions d'énergie W, ce niveau d'énergie W étant réglable,
- un analyseur magnétique (5) fonctionnant avec une induction Bₒ dans son entrefer,
- un détecteur (6) des ions ayant parcouru l'appareil précédent,
caractérisé en ce que :
- on commence par fixer la valeur Bₒ de l'induction dans l'entrefer de l'analyseur magnétique en choisissant pour V et W des valeurs Vₒ, Wₒ telles qu'un atome indissociable de masse Mₒ et de charge e traverse tout l'appareil et soit détecté par le détecteur d'ions, ce qui est réalisé de façon connue, lorsque les équations et ${\text{W}}_{\text{o}} {\text{= eV}}_{\text{o}}$
dans lesquelles R est le rayon de courbure de la trajectoire de l'ion dans l'analyseur magnétique, sont satisfaites,
- pour rechercher ensuite la présence dans l'atmosphère à analyser du corps connu de masse M, susceptible de se dissocier en fragments connus de masses $\text{m₁ =x₁M}$ , $\text{m₂=x₂M}$ ,... ${\text{m}}_{\text{p}} {\text{=x}}_{\text{p}} \text{M}$ , on étalonne l'appareil pour la recherche spécifique de la masse M en donnant à Vₒ et à Wₒ de nouvelles valeurs V′ et W′ telles que : ${\text{V′M=V}}_{\text{o}} {\text{M}}_{\text{o}}$ et $\text{W′=eV′}$ , puis on recherche séquentiellement les différents fragments mₚ en faisant à chaque fois et ${\text{W}}_{\text{p}} {\text{=(W′/x}}_{\text{p}} \text{)}$ ce qui permet à l'ion de masse mₚ de traverser tout l'appareil et d'être mis en évidence par le détecteur d'ions,
- on déduit la présence effective du corps de masse M dans le gaz d'alimentation de la source d'ions par la présence d'un nombre suffisant, pratiquement trois ou quatre, de fragments de dissociation de masse mₚ , caractéristiques de la dissociation du corps de masse M.

2. Procédé de détection de la présence dans l'atmosphère d'une série de corps chimiques de masses Mᵢ, ayant chacun des fragments de dissociation de masses mᵢ₁ mᵢ₂,... mᵢₚ connues, selon la revendication 1, caractérisé en ce que l'on rend automatique cette détection en mettant dans une mémoire les différentes valeurs des masses Mᵢ recherchées, ainsi que pour chacune d'entre elles, les différentes masses Mᵢ₁,... mᵢₚ de leurs fragments de dissociation possibles et en ce que l'on fait rechercher séquentiellement, par un ordinateur muni d'un programme commandant les différentes étapes du procédé, la présence ou l'absence de chacun de ces corps de masse Mᵢ.

3. Procédé de détection automatique selon la revendication 2, caractérisé en ce qu'il comporte, sous la commande d'un ordinateur plusieurs étapes consécutives de recherches à chaque fois de l'un des corps de masse Mₚ, chaque étape d'une telle recherche comprenant :
a) - un étalonnage de l'appareil pour définir les valeurs V′ₚ et W′ₚ telles que ${\text{V′}}_{\text{p}} {\text{M}}_{\text{p}} {\text{=V}}_{\text{o}} {\text{M}}_{\text{o}}$ et ${\text{W′}}_{\text{p}} {\text{=eV′}}_{\text{p}}$ ,
b) - une recherche séquentielle des fragments m_{pq} de dissociation de l'ion Mₚ à la sortie de la boîte de collisions, l'ordinateur commandant pour chaque fragment m_{pq} recherché le réglage des grandeurs V et W aux valeurs et ${\text{W}}_{\text{pq}} {\text{=(W′}}_{\text{p}} {\text{/x}}_{\text{pq}} \text{)}$ , avec ${\text{x}}_{\text{pq}} {\text{=(m}}_{\text{q}} {\text{/M}}_{\text{p}} \text{)}$ .

## Claims

1. Process for the detection of a chemical substance of known mass M with the aid of an ionisation, dissociation, filtration and detection apparatus having in a vacuum enclosure and in the indicated order on the trajectory of the ions:
- an ion source (1) producing ions of the substance of mass M and unit charge e under the extraction voltage V from a gaseous atmosphere to be analysed,
- a dissociation box (3) raised to the potential of the mass M filled with a neutral gas in which the ions of the substance of mass M are dissociated by impacts on the molecules of the neutral gas into different fragments of known masses m₁, m₂ ... mₚ, characteristic of the substance of mass M to be identified,
- an electrostatic analyser (4) filtering the ions of energy W, said energy level W being regulatable,
- a magnetic analyser (5) operating with an induction Bₒ in its air gap,
- a detector (6) of the ions which have already passed through the aforementioned apparatus.
characterized in that:
- the first step is to fix the value of the induction Bₒ in the air gap of the magnetic analyser by choosing for v and W values Vₒ, Wₒ such that an indissociable atom of mass Mₒ and charge e passes through the entire apparatus and is detected by the ion detector, which is carried out in known manner when the equations in which R is the radius of curvature of the trajectory of the ion in the magnetic analyser are satisfied,
- to then investigate the presence in the atmosphere to be analysed of the known substance of mass M, which can be dissociated into known fragments of masses $\text{m₁=x₁M}$ , $\text{m₂=x₂M}$ , ... ${\text{m}}_{\text{p}} {\text{=x}}_{\text{p}} \text{M}$ , the apparatus being calibrated for the specific investigation of the mass M by giving to Vₒ and Wₒ new values V' and W' such that ${\text{V'M=V}}_{\text{o}} {\text{M}}_{\text{o}}$ ad $\text{W'=eV'}$ , followed by the sequential investigation of the different fragments mₚ, whilst forming on each occasion and ${\text{W}}_{\text{p}} {\text{= (W'/x}}_{\text{p}} \text{)}$ , which makes it possible for the ion of mass mₚ to pass through the entire apparatus and to be revealed by the ion detector and
the effective presence of the substance of mass M in the supply gas of the ion source is deduced by the presence of an adequate number, in practice three or four, of dissociation fragments of mass mₚ characteristic of the dissociation of the substance of mass M.

2. Process for the detection in the atmosphere of a series of chemical substances of masses Mᵢ, each having dissociation fragments of known masses mᵢ₁, mᵢ₂ ... mᵢₚ, according to claim 1, characterized in that said detection is rendered automatic by placing in a memory the different values of the sought masses Mᵢ, as well as for each of them, the different masses Mᵢ₁, ... mᵢₚ, of their possible dissociation fragments and that a sequential investigation is carried out by a computer equipped with a program controlling the different stages of the process, the presence or absence of each of the substances of mass Mᵢ.

3. Automatic detection process according to claim 2, characterized in that, under the control of a computer, it involves several consecutive stages of investigating on each occasion one of the substances of mass Mₚ, each stage of such an investigation involving:
a) a calibration of the apparatus to define the values V'ₚ and W'ₚ such that ${\text{V'}}_{\text{p}} {\text{M}}_{\text{p}} {\text{=V}}_{\text{o}} {\text{M}}_{\text{o}}$ and ${\text{W'}}_{\text{p}} {\text{=eV'}}_{\text{p}}$ ,
b) a sequential investigation of the dissociation fragments m_{pq} of the ion Mₚ at the exit from the collision box, the computer controlling for each sought fragment m_{pq} the setting of the magnitudes V and W at the values and ${\text{W}}_{\text{pq}} {\text{=(W'}}_{\text{p}} {\text{/x}}_{\text{pq}} \text{)}$ , with ${\text{x}}_{\text{pq}} {\text{=(m}}_{\text{q}} {\text{/M}}_{\text{p}} \text{)}$ .

## Patentansprüche

1. Verfahren zum Nachweis einer chemischen Substanz bekannter Masse M mit Hilfe eines Apparats zur Ionisation, Dissoziation, Filterung und Detektion, der in einem Behälter unter Vakuum und auf der Bahn der Ionen in dieser Reihenfolge
- eine Ionenquelle (1), die unter der Extraktionsspannung V aus einer zu analysierenden Atmosphäre Ionen der Substanz mit der Masse M und mit der Einheitsladung e erzeugt,
- eine auf Massepotential gehaltene und mit einem neutralen Gas gefüllte Kammer zur Dissoziation (3), worin die Ionen der Substanz der Masse M durch Stöße an den Molekülen des neutralen Gases in verschiedene, für die zu identifizierende Substanz charakteristische Fragmente bekannter Massen m₁, m₂, ... mₚ dissoziieren,
- einen elektrostatischen Analysator (4), der die Ionen der Energie W filtert, wobei diese Energiehöhe W einstellbar ist,
- einen magnetischen Analysator (5), der mit einer Induktion B₀ zwischen seinen Polen arbeitet, und
- einen Detektor (6) für die Ionen, die vorangegangenen Apparat durchlaufen haben, enthält,
dadurch gekennzeichnet, daß
- man damit beginnt, den Wert B₀ der Induktion zwischen den Polen des magnetischen Analysators festzulegen, indem man für V und W Werte V₀ und W₀ derart wählt, daß ein nicht dissoziierbares Atom der Masse M₀ und der Ladung e den ganzen Apparat durchquert und durch den Ionendetektor nachgewiesen wird, was in bekannter Weise erreicht wird, wenn die Gleichungen worin R der Krümmungsradius der Ionenbahn im magnetischen Analysator ist, erfüllt sind,
- daß man, um dann das Vorhandensein der bekannten Substanz der Masse M, die in bekannte Fragmente der Massen $\text{m₁=x₁M}$ , $\text{m₂=x₂M}$ , ... ${\text{m}}_{\text{p}} {\text{=x}}_{\text{p}} \text{M}$ dissoziieren kann, in der zu untersuchenden Atmosphäre zu prüfen, den Apparat für die spezifische Prüfung der Masse M eicht, indem man V₀ und W₀ neue Werte V' und W' gibt, so daß $\text{V'M=V₀M₀}$ und $\text{W'=eV'}$ gilt, und daß man dann der Reihe nach die verschiedenen Fragmente mₚ sucht, indem man jedesmal ${\text{V}}_{\text{p}} {\text{=(V'/x}}_{\text{p}} \text{²)}$ und ${\text{W}}_{\text{p}} {\text{=(W'/x}}_{\text{p}} \text{)}$ einstellt, was es dem Ion der Masse mₚ gestattet, den ganzen Apparat zu durchqueren und von dem Ionendetektor nachgewiesen zu werden, und
- daß man das tatsächliche Vorhandensein der Substanz der Masse M in dem Versorgungsgas für die Ionenquelle durch die Anwesenheit einer ausreichenden Anzahl, in der Praxis drei oder vier, von Dissoziationsfragmenten der Masse mₚ, die für die Dissoziation der Substanz der Masse M charakteristisch sind, folgert.

2. Verfahren zum Nachweis des Vorhandenseins in der Atmosphäre einer Reihe chemischer Substanzen der Massen Mᵢ, die sämtlich bekannte Dissoziationsfragmente der Massen mᵢ₁, mᵢ₂, ... mᵢₚ besitzen, gemäß Anspruch 1, dadurch gekennzeichnet, daß man diesen Nachweis automatisiert, indem man in einen Speicher die verschiedenen Werte der geprüften Massen Mᵢ sowie für jede von ihnen die verschiedenen Massen mᵢ₁, ... mᵢₚ ihrer möglichen Dissoziationsfragmente bringt, und daß man nacheinander durch einen Rechner, der mit einem Programm versehen ist, das die verschiedenen Schritte des Verfahrens steuert, das Vorhandensein oder die Abwesenheit jeder dieser Substanzen der Masse Mᵢ prüfen läßt.

3. Verfahren zum automatischen Nachweis nach Anspruch 2, dadurch gekennzeichnet, daß es unter der Steuerung eines Rechners jedesmal für eine der Substanzen der Masse Mₚ mehrere aufeinanderfolgende Prüfungsschritte enthält, wobei jeder Schritt einer solchen Prüfung
a) - eine Eichung des Apparats zur Festlegung der Werte V'ₚ und W'ₚ, so daß ${\text{V'}}_{\text{p}} {\text{M}}_{\text{p}} \text{=V₀M₀}$ und ${\text{W'}}_{\text{p}} {\text{=eV'}}_{\text{p}}$ gilt, sowie
b) - eine schrittweise Prüfung der Dissoziationsfragmente m_{pq} des Ions Mₚ am Ausgang der Stoßkammer umfaßt, wobei der Rechner für jedes geprüfte Fragment m_{pq} die Einstellung der Größen V und W auf die Werte ${\text{V}}_{\text{pq}} {\text{=(V'}}_{\text{p}} {\text{/x}}_{\text{pq}} \text{²)}$ und ${\text{W}}_{\text{pq}} {\text{=(W'}}_{\text{p}} {\text{/x}}_{\text{pq}} \text{)}$ , mit ${\text{x}}_{\text{pq}} {\text{=(m}}_{\text{q}} {\text{/M}}_{\text{p}} \text{)}$ , steuert.
